# FASCICULE DE BREVET EUROPEEN

(11) **EP 3 645 184 B1**
(45) Date de publication et mention de la délivrance du brevet: **27.11.2024**
(21) Numéro de dépôt: 18752835.1
(22) Date de dépôt: 31.07.2018
(51) Int. Cl.: B21C 37/15, F28F 1/42, F28F 1/02, F28D 1/053, F28F 1/04

(54) **TUBE POUR éCHANGEUR DE CHALEUR AVEC DISPOSITIF DE PERTURBATION**
ROHR FÜR EINEN WÄRMETAUSCHER MIT STÖRVORRICHTUNG
TUBE FOR A HEAT EXCHANGER HAVING DISTURBANCE DEVICE

(30) Priorité: 31.07.2017 FR 1757336; 31.07.2017 FR 1757337; 31.07.2017 FR 1757338
(43) Date de publication de la demande: 06.05.2020
(73) Titulaire: Valeo Systemes Thermiques, 78322 Le Mesnil Saint-Denis Cedex (FR)
(72) Inventeur: DE VAULX, Cédric, 78322 Le Mesnil Saint Denis Cedex (FR); LEBLAY, Patrick, 78322 Le Mesnil Saint Denis Cedex (FR); LISSNER, Michael, 78322 Le Mesnil Saint Denis Cedex (FR); CAPARROS, Mathieu, 78322 Le Mesnil Saint Denis Cedex (FR); AZZOUZ, Kamel, 78322 LE MESNIL SAINT DENIS CEDEX (FR); MARCHADIER, Xavier, 78322 Le Mesnil Saint Denis Cedex (FR); GAHON, Kevin, 51721 Reims (FR)
(74) Mandataire: Valeo Systèmes Thermiques
(86) Numéro de dépôt international: PCT/FR2018/051965
(87) Numéro de publication internationale: WO 2019/025719

(56) Documents cités:
- EP-A1- 1 938 035
- EP-A1- 2 909 560
- EP-A2- 2 267 393
- EP-B1- 2 909 560
- WO-A1-2009/057623
- DE-A1- 102012 100 082
- DE-A1- 102014 108 463
- JP-A- 2017 075 711

## Description

Le domaine de la présente invention est celui des échangeurs de chaleur, notamment destinés à équiper les boucles de climatisation des véhicules automobiles ou à refroidir le moteur d'un véhicule.

Les échangeurs de chaleur équipant notamment les boucles de climatisation des véhicules sont agencés pour permettre la circulation adjacente en deux espaces séparés de deux fluides différents, de manière à réaliser un échange de chaleur entre les fluides sans les mélanger. Un type d'échangeur de chaleur utilisé entre autres dans le domaine automobile est l'échangeur à tubes, l'échangeur étant constitué d'un empilement de tubes brasés entre eux et agencés pour définir les espaces où circulent les fluides. Un tel échangeur est décrit dans le document JP 2017 075711 A.

Au sein des échangeurs de chaleur et des circuits thermodynamiques auxquels ils sont rattachés, les fluides circulent en dissipant ou en absorbant de l'énergie thermique. L'efficacité des échangeurs de chaleur et des circuits thermodynamiques est principalement déterminée par les échanges thermiques entre les fluides les parcourant. Il est donc recherché la conception d'échangeurs thermiques dans lesquels les échanges thermiques entre les fluides circulant en leur sein sont optimisés. Dans ce but, on peut notamment viser un brassage de chaque fluide au sein de l'espace dans lequel ce fluide circule, dans le but d'augmenter les échanges thermiques entre les fluides, et il est connu d'équiper les échangeurs de chaleur de dispositifs de perturbation de l'écoulement des fluides. On comprend que pour augmenter le brassage des fluides, il est possible d'augmenter le nombre de dispositifs de perturbation et on peut chercher ainsi à les rapprocher les uns des autres. Mais cette solution, si elle permet d'améliorer le brassage et la quantité d'échange thermique, ne répond pas de manière satisfaisante au problème mentionné d'optimiser les échanges thermiques car la multiplication des dispositifs de perturbation occasionne une perte de charge importante qui limite la circulation des fluides et donc l'efficacité de l'échangeur de chaleur.

Le but de la présente invention est donc de résoudre les inconvénients décrits ci-dessus en concevant un tube pour un échangeur de chaleur agencé pour améliorer l'échange thermique entre les fluides parcourant l'échangeur de chaleur, en limitant notamment les pertes de charge subies par ces fluides, le tube étant par ailleurs configuré pour être réalisé par des opérations simples d'usinage et des outillages correspondants de formes simples et donc peu coûteux.

Dans ce contexte, l'invention a donc pour objet un tube pour échangeur de chaleur selon la revendication 1.

Selon un mode de réalisation ne faisant pas partie de l'invention, le tube définit un canal de circulation de fluide apte à s'écouler principalement selon une première direction dans le tube et comprend une pluralité de dispositifs de perturbation de l'écoulement de ce fluide le long du canal de circulation. Les dispositifs de perturbation consistent respectivement en un enfoncement local d'une paroi du tube vers l'intérieur du tube présentant la forme d'un chevron. Ces dispositifs de perturbation sont agencés le long du canal de circulation de fluide de sorte qu'une bande de section transversale du tube, de dimension longitudinale égale à celle d'un dispositif de perturbation et comprenant un dispositif de perturbation dans son intégralité comprend uniquement ce dispositif de perturbation. Cet agencement permet d'améliorer le phénomène de brassage, ce qui augmente les échanges thermiques entre les fluides, tout en offrant un bon compromis entre échanges thermiques et perte de charge, de façon à améliorer la performance et l'efficacité des échangeurs de chaleur.

Le tube selon ce mode de réalisation comprend avantageusement l'une quelconque au moins des caractéristiques suivantes, prises seules ou en combinaison :
- la section du tube considérée est une section transversale du tube, c'est-à-dire selon un plan perpendiculaire à la direction d'écoulement du fluide le long du tube ;
- le chevron formant le dispositif de perturbation comprend au moins deux branches s'écartant depuis une pointe, une branche étant défini par une longueur comprise entre 1,55 et 30 millimètres ; la longueur est mesurée depuis une première extrémité d'une branche jusqu'à une deuxième extrémité de la même branche rejoignant l'autre branche pour former la pointe ;
- la première branche du chevron présente la même longueur que la deuxième branche ;
- les branches du chevron de tous les dispositifs de perturbation ont la même longueur ;
- une branche du chevron formant le dispositif de perturbation est agencée selon un angle d'écartement par rapport à un sens d'écoulement du fluide compris entre 20 et 160° ;
- les deux branches du chevron formant le dispositif de perturbation sont agencées par rapport au sens d'écoulement du fluide selon le même angle ;
- les branches des chevrons formant les dispositifs de perturbation sont toutes disposées par rapport au sens d'écoulement du fluide selon le même angle ;
- l'angle selon lequel les branches des dispositifs de perturbation du tube sont disposées par rapport au sens d'écoulement du fluide diminue progressivement entre l'extrémité amont et l'extrémité aval ; l'extrémité amont et l'extrémité aval du tube sont identifiées par rapport au sens d'écoulement du fluide au sein du tube ; cette diminution peut être constante, la différence de l'angle entre deux chevrons consécutifs étant égale quels que soient les chevrons consécutifs concernés, ou être progressive, la diminution étant plus importante à mesure que l'on se rapproche de l'une ou de l'autre des extrémités du tube ;
- le dispositif de perturbation est défini par une hauteur comprise entre 0,1 et 0,5 millimètres, la hauteur étant mesurée entre une face intérieure de la paroi du tube depuis laquelle s' étend le dispositif de perturbation et un sommet du dispositif de perturbation, selon une direction perpendiculaire à la paroi du tube ; avantageusement, le dispositif de perturbation a une hauteur comprise entre 0,1 et 0,3 millimètres ; cette gamme de hauteur permet d'augmenter la perturbation du fluide traversant le tube tout en limitant l'augmentation des pertes de charge liées à la perturbation de l'écoulement du fluide ;
- les chevrons formant les dispositifs de perturbation ont tous la même hauteur ; alternativement, la hauteur des dispositifs de perturbation augmente progressivement entre une extrémité amont du tube et une extrémité aval du tube opposée à l'extrémité amont du tube ; cette augmentation peut être constante, la différence de hauteur entre deux chevrons consécutifs étant égale quels que soient les chevrons consécutifs concernés, ou être progressive, l'augmentation étant plus importante à mesure que l'on se rapproche de l'une ou de l'autre des extrémités du tube ;
- le dispositif de perturbation est défini par une épaisseur comprise entre 0,5 et 5 millimètres ; l'épaisseur est mesurée entre un plan passant par le milieu de la branche au sommet du dispositif de perturbation et un plan parallèle passant par un bord de jonction du dispositif de perturbation avec la paroi du tube correspondante ;
- les chevrons de tous les dispositifs de perturbation ont la même épaisseur ;
- les dispositifs de perturbation sont disposés sur au moins une paroi du tube ;
- les dispositifs de perturbation sont disposés sur deux parois en regard du tube ;
- les dispositifs de perturbation sont agencés en alternance sur une paroi supérieure et sur une paroi inférieure opposée, en étant tous agencés à l'intérieur du canal défini entre ces deux parois ;
- le chevron formant le dispositif de perturbation agencé sur une première paroi est orienté dans un sens opposé à un sens dans lequel est orienté le chevron formant un dispositif de perturbation sur la deuxième paroi ;
- les dispositifs de perturbation sont alignés selon la direction longitudinale du tube en au moins deux lignes, un écartement entre deux lignes successives étant compris entre 1,5 et 30 millimètres ; l'écartement correspond à la distance entre deux lignes adjacentes de dispositifs de perturbation, agencées sur la même paroi du tube ; l'écartement entre deux lignes adjacentes se mesure entre la pointe d'un chevron formant un dispositif de perturbation d'une première ligne et la pointe d'un chevron formant un dispositif de perturbation de la deuxième ligne ; avantageusement, la distance interligne est comprise entre 3 et 5 millimètres ;
- l'écartement entre deux lignes de dispositifs de perturbation est identique sur tout le tube, et plus particulièrement, l'écartement entre deux lignes adjacentes est constant de l'extrémité amont du tube à l'extrémité avale du tube ;
- l'écartement entre toutes les lignes est identique, c'est-à-dire que l'écartement entre deux lignes adjacentes est le même quelles que soient les lignes adjacentes considérées ;
- les dispositifs de perturbation d'au moins une première ligne sont agencés avec un décalage longitudinal par rapport aux dispositifs de perturbation d'au moins une deuxième ligne ;
- deux dispositifs de perturbation successifs d'une même ligne sont espacés d'un pas compris entre 1,5 et 30 millimètres ; le pas se mesure entre la pointe d'un chevron d'un premier dispositif de perturbation et la pointe d'un chevron d'un deuxième dispositif de perturbation adjacent du premier dispositif de perturbation. Avantageusement, le pas entre deux dispositifs de perturbation agencés consécutivement sur une même ligne est compris entre 5 et 10 millimètres ;
- le pas entre les chevrons d'une même ligne est identique pour chaque série de chevrons d'une même ligne ;
- le pas entre les chevrons augmente progressivement entre l'extrémité amont du tube et l'extrémité aval du tube ;
- le dispositif de perturbation est issu de matière avec le tube le portant ; en d'autres termes, le tube et le dispositif de perturbation sont fabriqués à partir du même bloc de matière, l'un ne pouvant être séparé de l'autre sans entrainer la destruction du tube ;
- le dispositif de perturbation est fabriqué par emboutissage, par estampage, ou par fabrication additive métallique ;
- le tube comporte une paroi intermédiaire divisant le conduit interne défini à l'intérieur du tube en deux sous-canaux ; les chevrons formant dispositifs de perturbation sont agencés sur l'un et l'autre des sous-canaux ; les chevrons sont agencés symétriquement, par rapport à la paroi intermédiaire, dans l'un et l'autre des sous-canaux.

Selon l'invention, le tube configuré de sorte qu'au moins un paramètre géométrique de la forme de chevron a une valeur qui évolue entre la pointe et chacune des extrémités libres des branches.

Cet agencement permet d'améliorer le phénomène de brassage, ce qui augmente les échanges thermiques entre les fluides, tout en offrant un bon compromis entre échanges thermiques et perte de charge, de façon à améliorer la performance et l'efficacité des échangeurs de chaleur.

Le tube selon l'invention comprend avantageusement l'une quelconque au moins des caractéristiques suivantes, prises seules ou en combinaison :
- le paramètre géométrique qui évolue est la largeur de chacune des branches, la valeur de la largeur de chacune des branches à la pointe étant supérieure à la valeur de la largeur de chacune des extrémités libres des branches ;
- le paramètre géométrique qui évolue est l'angle formé entre les branches du chevron, la valeur de l'angle à la pointe étant inférieure à la valeur de l'angle aux extrémités libres des branches ;
- le paramètre géométrique qui évolue est la hauteur du chevron, la valeur de la hauteur à la pointe (48) étant supérieure à la valeur de la hauteur de chacune des extrémités libres des branches ;
- une hauteur est mesurée entre une face intérieure de la paroi du tube depuis laquelle s' étend le dispositif de perturbation et un sommet du dispositif de perturbation, selon une direction perpendiculaire à la paroi du tube ; le sommet du dispositif de perturbation est le point d'une section considérée le plus distant de la paroi du tube depuis laquelle le dispositif de perturbation s'étend ; ainsi, la hauteur de la pointe d'un dispositif de perturbation est mesurée entre la face intérieure de la paroi du tube et le sommet de la pointe du chevron du dispositif de perturbation, selon une direction perpendiculaire à la paroi du tube ; de même, la hauteur de l'extrémité libre d'une branche d'un dispositif de perturbation est mesurée entre la face intérieure de la paroi du tube et le sommet de l'extrémité libre de la branche considérée, selon une direction perpendiculaire à la paroi du tube ;
- le chevron est symétrique ; plus particulièrement, le chevron est symétrique par rapport à un plan perpendiculaire à la paroi dont il est issu, passant par la pointe et parallèle à un sens d'écoulement du fluide au sein du tube ;
- les extrémités libres des branches d'un dispositif de perturbation sont alignées transversalement ; en d'autres termes, les extrémités libres des branches d'un dispositif de perturbation sont positionnées sur une ligne perpendiculaire à la direction d'écoulement du fluide ; dans cette disposition, l'écoulement du fluide venant impacter le chevron vient impacter en même temps les deux extrémités libres des branches d'un même dispositif de perturbation ;
- la valeur de la hauteur de la pointe est égale ou sensiblement égale à deux fois la valeur de la hauteur d'une extrémité libre d'une branche ;
- alternativement, la valeur de la hauteur de la pointe est égale ou sensiblement égale à la moitié de la valeur de la hauteur d'une extrémité libre d'une branche, la valeur de la largeur de chacune des branches à la pointe étant alors égale ou sensiblement égale à deux fois la valeur de la largeur d'une extrémité libre d'une branche ;
- la valeur de la hauteur de la pointe est égale ou sensiblement égale à la somme des valeurs de hauteur de chacune des extrémités libres d'une branche ;
- dans ce qui précède, et par la suite, « sensiblement égale » signifie ici que la valeur d'une hauteur de la pointe peut ne pas être deux fois supérieure à la valeur de la hauteur d'une extrémité libre d'une branche mais comprise dans une plage de valeurs entourant à 3% près la valeur représentative du double de la hauteur d'une extrémité libre d'une branche ; cette différence est notamment prévue pour prendre en compte les tolérances de fabrication du tube ou de l'un de ses éléments ;
- le passage entre la hauteur de la pointe et la hauteur différente de l'extrémité libre d'une branche se fait de manière progressive, c'est-à-dire que le passage de la pointe à l'extrémité libre d'une branche forme une rampe régulière ;
- le tube comprend une pluralité de dispositifs de perturbation pour lesquels la valeur de la hauteur de la pointe est supérieure à la valeur de la hauteur de chacune des extrémités libres des branches ;
- les dispositifs de perturbation sont agencés en série entre une première extrémité longitudinale du tube et une deuxième extrémité longitudinale du tube, au moins une des valeurs de hauteur augmentant d'un dispositif à l'autre de ladite série ;
- la première extrémité longitudinale du tube est une extrémité amont du tube, la deuxième extrémité longitudinale du tube étant une extrémité aval du tube, selon le sens de circulation du fluide au sein du tube ;
- les dispositifs de perturbation sont agencés en série entre une première extrémité longitudinale du tube et une deuxième extrémité longitudinale du tube, la valeur de la hauteur de la pointe et la valeur de la hauteur de chacune des extrémités libres des branches augmentant d'un dispositif à l'autre de ladite série ;
- un premier dispositif de perturbation est agencé dans un premier sens, un deuxième dispositif de perturbation étant agencé dans un deuxième sens opposé au premier sens, et dans lequel, un dispositif de perturbation étant défini par une surface d'attaque qui est la surface du dispositif de perturbation exposée la première au fluide s'écoulant au sein du tube, la surface d'attaque du premier dispositif de perturbation est égale à la surface d'attaque du deuxième dispositif de perturbation ;
- la surface d'attaque des dispositifs de perturbation augmente entre une première extrémité longitudinale du tube et une deuxième extrémité longitudinale du tube ;
- la valeur de la hauteur de la pointe est comprise entre 0,1 et 0,5 millimètres. Préférentiellement, la valeur de la hauteur de la pointe est comprise entre 0,3 et 0,5 millimètre, la valeur de l'extrémité libre d'une branche étant comprise entre 0,15 et 0,25 millimètre ;
- une branche étant défini par une longueur comprise entre 1,55 et 30 millimètres ; la longueur est mesurée depuis une première extrémité d'une branche jusqu'à une deuxième extrémité de la même branche rejoignant l'autre branche pour former la pointe ;
- la première branche du chevron présente la même longueur que la deuxième branche ;
- les branches du chevron de tous les dispositifs de perturbation ont la même longueur ;
- une branche du chevron formant le dispositif de perturbation est agencée selon un angle d'écartement par rapport à un sens d'écoulement du fluide compris entre 20 et 160° ;
- les deux branches du chevron formant le dispositif de perturbation sont agencées par rapport au sens d'écoulement du fluide selon le même angle ;
- les branches des chevrons formant les dispositifs de perturbation sont toutes disposées par rapport au sens d'écoulement du fluide selon le même angle ;
- l'angle selon lequel les branches des dispositifs de perturbation du tube sont disposées par rapport au sens d'écoulement du fluide diminue progressivement entre l'extrémité amont et l'extrémité aval ; l'extrémité amont et l'extrémité aval du tube sont identifiées par rapport au sens d'écoulement du fluide au sein du tube ; cette diminution peut être constante, la différence de l'angle entre deux chevrons consécutifs étant égale quels que soient les chevrons consécutifs concernés, ou être progressive, la diminution étant plus importante à mesure que l'on se rapproche de l'une ou de l'autre des extrémités du tube ;
- le dispositif de perturbation est défini par une épaisseur comprise entre 0,5 et 5 millimètres ; l'épaisseur est mesurée entre un plan passant par le milieu de la branche au sommet du dispositif de perturbation et un plan parallèle passant par un bord de jonction du dispositif de perturbation avec la paroi du tube correspondante ;
- les chevrons de tous les dispositifs de perturbation ont la même épaisseur ;
- les dispositifs de perturbation sont disposés sur au moins une paroi du tube ;
- les dispositifs de perturbation sont disposés sur deux parois en regard du tube ;
- les dispositifs de perturbation sont agencés en alternance sur une paroi supérieure et sur une paroi inférieure opposée, en étant tous agencés à l'intérieur du canal défini entre ces deux parois ;
- le chevron formant le dispositif de perturbation agencé sur une première paroi est orienté dans un sens opposé à un sens dans lequel est orienté le chevron formant un dispositif de perturbation sur la deuxième paroi ;
- les dispositifs de perturbation sont alignés selon la direction longitudinale du tube en au moins deux lignes, un écartement entre deux lignes successives étant compris entre 1,5 et 30 millimètres ; l'écartement correspond à la distance entre deux lignes adjacentes de dispositifs de perturbation, agencées sur la même paroi du tube ; l'écartement entre deux lignes adjacentes se mesure entre la pointe d'un chevron formant un dispositif de perturbation d'une première ligne et la pointe d'un chevron formant un dispositif de perturbation de la deuxième ligne ; avantageusement, la distance interligne est comprise entre 3 et 5 millimètres ;
- l'écartement entre deux lignes de dispositifs de perturbation est identique sur tout le tube, et plus particulièrement, l'écartement entre deux lignes adjacentes est constant de l'extrémité amont du tube à l'extrémité avale du tube ;
- l'écartement entre toutes les lignes est identique, c'est-à-dire que l'écartement entre deux lignes adjacentes est le même quelles que soient les lignes adjacentes considérées ;
- les dispositifs de perturbation d'au moins une première ligne sont agencés avec un décalage longitudinal par rapport aux dispositifs de perturbation d'au moins une deuxième ligne ;
- deux dispositifs de perturbation successifs d'une même ligne sont espacés d'un pas compris entre 1,5 et 30 millimètres ; le pas se mesure entre la pointe d'un chevron d'un premier dispositif de perturbation et la pointe d'un chevron d'un deuxième dispositif de perturbation adjacent du premier dispositif de perturbation ; avantageusement, le pas entre deux dispositifs de perturbation agencés consécutivement sur une même ligne est compris entre 5 et 10 millimètres ;
- le pas entre les chevrons d'une même ligne est identique pour chaque série de chevrons d'une même ligne ;
- le pas entre les chevrons augmente progressivement entre l'extrémité amont du tube et l'extrémité aval du tube ;
- le dispositif de perturbation est issu de matière avec le tube le portant ; en d'autres termes, le tube et le dispositif de perturbation sont fabriqués à partir du même bloc de matière, l'un ne pouvant être séparé de l'autre sans entrainer la destruction du tube ;
- le dispositif de perturbation est fabriqué par emboutissage, par estampage, ou par fabrication additive métallique ;
- le tube comporte une paroi intermédiaire divisant le conduit interne défini à l'intérieur du tube en deux sous-canaux ; les chevrons formant dispositifs de perturbation sont agencés sur l'un et l'autre des sous-canaux ; les chevrons sont agencés symétriquement, par rapport à la paroi intermédiaire, dans l'un et l'autre des sous-canaux.

Selon un mode de réalisation ne faisant pas partie de l'invention, l'au moins un dispositif de perturbation du tube est formé par une pluralité d'enfoncements locaux d'une paroi du tube vers l'intérieur du tube, lesdits enfoncements locaux étant agencés les uns par rapport aux autres de manière à présenter la forme d'un chevron.

Cet agencement en chevron permet d'améliorer le phénomène de brassage, ce qui augmente les échanges thermiques entre les fluides, tout en offrant un bon compromis entre échanges thermiques et perte de charge, de façon à améliorer la performance et l'efficacité des échangeurs de chaleur. Par ailleurs, l'obtention de cette forme de chevron par une pluralité d'enfoncements locaux permet de réaliser une forme complexe comme le chevron par une pluralité d'enfoncements locaux de formes élémentaires, simplifiant la conception de l'outillage nécessaire et donc le coût d'obtention de ces dispositifs de perturbation en chevron sur le tube.

Le tube selon ce mode de réalisation comprend avantageusement l'une quelconque au moins des caractéristiques suivantes, prises seules ou en combinaison :
- le chevron comprend au moins une pointe, deux branches se rejoignant à une extrémité pour former la pointe et présentant une extrémité libre à l'opposé de la pointe ; selon l'orientation du chevron dans le tube, la pointe et les extrémités libres peuvent former un ou plusieurs bords d'attaque et bord de fuite, les branches formant des segments réalisant une liaison entre le bord d'attaque et un bord de fuite ;
- un premier enfoncement local est réalisé pour former ladite pointe et des deuxièmes enfoncements locaux sont réalisés pour former respectivement une des extrémités libres des deux branches ;
- des troisièmes enfoncements locaux sont disposés entre le premier enfoncement local et un deuxième enfoncement local pour former une branche ;
- chaque enfoncement local comporte un sommet et un bord de jonction avec ladite paroi du tube, l' enfoncement local comprenant une partie de raccordement évasée entre le bord de jonction et le sommet, les segments étant réalisés par le recouvrement des parties de raccordement évasées ;
- le bord de jonction est dans le plan de la paroi du tube dans laquelle sont réalisées les enfoncements locaux ; plus particulièrement, le bord de jonction de chaque enfoncement local est compris dans le plan de la face intérieure de cette paroi du tube, c'est-à-dire la face tournée à l'opposé du canal de circulation de fluide ménagé à l'intérieur du tube ;
- les contours du chevron sont plus particulièrement réalisés par l'agencement en série des parties de raccordement évasées des enfoncements locaux agencés les uns après les autres sur la paroi ;
- les enfoncements locaux sont agencés en série de manière à ce que la partie de raccordement évasée d'un enfoncement local se chevauche avec la partie de raccordement évasée d'un enfoncement local voisin de cette série ; les contours du chevron, et notamment les segments, présentent ainsi une continuité permettant un guidage efficace du fluide du bord d'attaque aux bords de fuite ;
- au moins les troisièmes enfoncements locaux sont réalisés à proximité les uns des autres de sorte que la partie de raccordement évasée d'un troisième enfoncement local se chevauche avec la partie de raccordement évasée d'un troisième enfoncement local voisin ;
- les parties de raccordement évasées ont la même forme d'un enfoncement local à l'autre, notamment pour une même série de ces enfoncements locaux formant chevron ;
- en variante, pour un dispositif de perturbation présentant la forme d'un chevron avec deux branches se reliant en une pointe, le motif utilisé pour réaliser l'enfoncement local associé à la pointe du chevron et/ou les motifs utilisés pour réaliser l'enfoncement local associés aux extrémités libres des branches du chevrons peuvent être différents du motif utilisé de façon répétée pour former les segments reliant la pointe aux extrémités libres ;
- un dispositif de perturbation est réalisé à partir d'une pluralité de motifs élémentaires qui permettent chacun la mise en oeuvre d'un enfoncement local ; les motifs élémentaires utilisés pour réalisés les enfoncement locaux d'un dispositif de perturbation peuvent être tous les mêmes ; en variante, le dispositif de perturbation peut être obtenu par une combinaison de motifs élémentaires ; on peut prévoir un motif élémentaire spécifique pour l'enfoncement local correspondant au bord d'attaque, un motif élémentaire spécifique pour l'enfoncement local correspondant au(x) bord(s) de fuite et des motifs élémentaires spécifiques pour les enfoncements locaux correspondant aux segments ;
- le chevron formant le dispositif de perturbation comprend au moins deux branches s'écartant depuis une pointe, une branche étant défini par une longueur comprise entre 1,55 et 30 millimètres ; la longueur est mesurée depuis une première extrémité d'une branche jusqu'à une deuxième extrémité de la même branche rejoignant l'autre branche pour former la pointe ;
- la première branche du chevron présente la même longueur que la deuxième branche ;
- les branches du chevron de tous les dispositifs de perturbation ont la même longueur ;
- une branche du chevron formant le dispositif de perturbation est agencée selon un angle d'écartement par rapport à un sens d'écoulement du fluide compris entre 20 et 160° ;
- les deux branches du chevron formant le dispositif de perturbation sont agencées par rapport au sens d'écoulement du fluide selon le même angle ;
- les branches des chevrons formant les dispositifs de perturbation sont toutes disposées par rapport au sens d'écoulement du fluide selon le même angle ;
- l'angle selon lequel les branches des dispositifs de perturbation du tube sont disposées par rapport au sens d'écoulement du fluide diminue progressivement entre l'extrémité amont et l'extrémité aval ; l'extrémité amont et l'extrémité aval du tube sont identifiées par rapport au sens d'écoulement du fluide au sein du tube ; cette diminution peut être constante, la différence de l'angle entre deux chevrons consécutifs étant égale quels que soient les chevrons consécutifs concernés, ou être progressive, la diminution étant plus importante à mesure que l'on se rapproche de l'une ou de l'autre des extrémités du tube ;
- le dispositif de perturbation est défini par une hauteur comprise entre 0,1 et 0,5 millimètres, la hauteur étant mesurée entre une face intérieure de la paroi du tube depuis laquelle s' étend le dispositif de perturbation et un sommet du dispositif de perturbation, selon une direction perpendiculaire à la paroi du tube ; avantageusement, le dispositif de perturbation a une hauteur comprise entre 0,1 et 0,3 millimètres ; cette gamme de hauteur permet d'augmenter la perturbation du fluide traversant le tube tout en limitant l'augmentation des pertes de charge liées à la perturbation de l'écoulement du fluide ;
- les chevrons formant les dispositifs de perturbation ont tous la même hauteur ; alternativement, la hauteur des dispositifs de perturbation augmente progressivement entre une extrémité amont du tube et une extrémité aval du tube opposée à l'extrémité amont du tube ; cette augmentation peut être constante, la différence de hauteur entre deux chevrons consécutifs étant égale quels que soient les chevrons consécutifs concernés, ou être progressive, l'augmentation étant plus importante à mesure que l'on se rapproche de l'une ou de l'autre des extrémités du tube ;
- le dispositif de perturbation est défini par une épaisseur comprise entre 0,5 et 5 millimètres ; l'épaisseur est mesurée entre un plan passant par le milieu de la branche au sommet du dispositif de perturbation et un plan parallèle passant par un bord de jonction du dispositif de perturbation avec la paroi du tube correspondante ;
- les chevrons de tous les dispositifs de perturbation ont la même épaisseur ;
- les dispositifs de perturbation sont disposés sur au moins une paroi du tube ;
- les dispositifs de perturbation sont disposés sur deux parois en regard du tube ;
- les dispositifs de perturbation sont agencés en alternance sur une paroi supérieure et sur une paroi inférieure opposée, en étant tous agencés à l'intérieur du canal défini entre ces deux parois ;
- le chevron formant le dispositif de perturbation agencé sur une première paroi est orienté dans un sens opposé à un sens dans lequel est orienté le chevron formant un dispositif de perturbation sur la deuxième paroi ;
- les dispositifs de perturbation sont alignés selon la direction longitudinale du tube en au moins deux lignes, un écartement entre deux lignes successives étant compris entre 1,5 et 30 millimètres ; l'écartement correspond à la distance entre deux lignes adjacentes de dispositifs de perturbation, agencées sur la même paroi du tube ; l'écartement entre deux lignes adjacentes se mesure entre la pointe d'un chevron formant un dispositif de perturbation d'une première ligne et la pointe d'un chevron formant un dispositif de perturbation de la deuxième ligne. Avantageusement, la distance interligne est comprise entre 3 et 5 millimètres ;
- l'écartement entre deux lignes de dispositifs de perturbation est identique sur tout le tube, et plus particulièrement, l'écartement entre deux lignes adjacentes est constant de l'extrémité amont du tube à l'extrémité avale du tube ;
- l'écartement entre toutes les lignes est identique, c'est-à-dire que l'écartement entre deux lignes adjacentes est le même quelles que soient les lignes adjacentes considérées ;
- les dispositifs de perturbation d'au moins une première ligne sont agencés avec un décalage longitudinal par rapport aux dispositifs de perturbation d'au moins une deuxième ligne ;
- deux dispositifs de perturbation successifs d'une même ligne sont espacés d'un pas compris entre 1,5 et 30 millimètres ; le pas se mesure entre la pointe d'un chevron d'un premier dispositif de perturbation et la pointe d'un chevron d'un deuxième dispositif de perturbation adjacent du premier dispositif de perturbation ; avantageusement, le pas entre deux dispositifs de perturbation agencés consécutivement sur une même ligne est compris entre 5 et 10 millimètres ;
- le pas entre les chevrons d'une même ligne est identique pour chaque série de chevrons d'une même ligne ;
- le pas entre les chevrons augmente progressivement entre l'extrémité amont du tube et l'extrémité aval du tube ;
- le dispositif de perturbation, formé par la pluralité d'enfoncements locaux, est issu de matière avec le tube le portant ; en d'autres termes, le tube et le dispositif de perturbation sont fabriqués à partir du même bloc de matière, l'un ne pouvant être séparé de l'autre sans entrainer la destruction du tube ;
- le tube comporte une paroi intermédiaire divisant le conduit interne défini à l'intérieur du tube en deux sous-canaux ; les chevrons formant dispositifs de perturbation sont agencés sur l'un et l'autre des sous-canaux ; les chevrons sont agencés symétriquement, par rapport à la paroi intermédiaire, dans l'un et l'autre des sous-canaux.

L'invention concerne également un échangeur de chaleur comprenant une pluralité de tubes dont l'un au moins est conforme au tube décrit ci-dessus, les tubes définissant d'une part en interne un circuit de circulation pour un fluide apte à être perturbé sur son passage par la présence desdits chevrons formant dispositif de perturbation et définissant d'autre part entre eux un circuit de circulation pour de l'air. L'invention concerne enfin l'utilisation de cet échangeur de chaleur en tant que refroidisseur à air.

L'invention concerne également un procédé de fabrication d'un tube pour échangeur de chaleur tel que précédemment décrit, au cours duquel on réalise une pluralité d'étapes d'enfoncement d'au moins une paroi du tube, au moins un premier ensemble d'enfoncements locaux résultants de ces étapes d'enfoncement formant un chevron. Les étapes d'enfoncement peuvent être effectuées de manière successive ou simultanée, et elles sont notamment effectuées de manière successive lorsque les enfoncements locaux sont configurés pour se chevaucher pour former une continuité dans la formation du chevron.

D'autres caractéristiques, détails et avantages de l'invention ressortiront plus clairement à la lecture de la description donnée ci-après à titre indicatif en relation avec des dessins dans lesquels :
- la figure 1 est une représentation schématique, vue de face, d'un échangeur de chaleur constitué d'une pluralité de tubes selon l'invention,
- les figures 2a et 2b sont des vues en perspective d'un tube selon l'invention,
- la figure 3 est une vue en coupe d'un tube selon l'invention, vue selon un plan perpendiculaire à la direction longitudinale du tube,
- les figures 4a et 4b sont des vues de dessus d'un dispositif de perturbation formé sur le tube selon l'invention,
- la figure 5 est une vue schématique de côté du dispositif de perturbation de la figure 4a, légèrement en perspective pour rendre visible la branche opposée du chevron formant le dispositif de perturbation,
- la figure 6 est une vue en perspective, de dessus, d'un tube selon l'invention, la paroi inférieure du tube et les dispositifs de perturbation qui y sont ménagés, ainsi qu'une paroi intermédiaire ménagée entre les parois inférieure et supérieure étant représentés en traits fins par transparence,
- la figure 7 est une vue de dessus d'une face intérieure du tube, illustrant une variante d'agencement des dispositifs de perturbation sur une face du tube,
- la figure 8 est une vue en perspective, de dessus, d'un tube selon un mode de réalisation ne faisant pas partie de l'invention, illustrant une pluralité de dispositifs de perturbation ménagés sur une paroi supérieure de ce tube,
- la figure 9 est une vue de détail, de dessus, d'un dispositif de perturbation ménagé sur le tube de la figure 8,
- la figure 10 est une vue de dessus, schématique, d'un dispositif de perturbation selon un aspect ne faisant pas partie de l'invention, dans laquelle on a représenté l'emplacement théorique les uns par rapport aux autres des enfoncements locaux à réaliser pour former le chevron du dispositif de perturbation,
- les figures 11 à 13 sont des exemples de réalisation d'un dispositif de perturbation ne faisant pas partie de l'invention réalisé par une pluralité d' enfoncements locaux, avec des enfoncements locaux de même forme circulaire (figure 11), de même forme rectangulaire (figure 12), et de formes différentes (figure 13).

Il faut tout d'abord noter que les figures exposent l'invention de manière détaillée pour mettre en oeuvre l'invention, lesdites figures pouvant bien entendu servir à mieux définir l'invention le cas échéant.

Dans la suite de la description, les dénominations longitudinales, verticales ou transversales, dessus, dessous, devant, derrière se réfèrent à l'orientation de l'échangeur de chaleur selon l'invention. La direction longitudinale correspond à l'axe principal de l'échangeur de chaleur dans lequel sa plus grande dimension s'étend. La direction verticale correspondant au sens d'empilement des tubes constituant l'échangeur de chaleur, la direction transversale étant la direction perpendiculaire aux deux autres. Les directions longitudinale, transversale et verticale sont également visibles dans un trièdre L, V, T représenté sur les figures.

Les termes amont et aval s'apprécient par rapport à la direction d'écoulement du fluide circulant au sein du tube de l'invention.

La figure 1 montre un échangeur de chaleur 1 selon l'invention configuré pour équiper la face avant d'un véhicule, notamment pour un véhicule automobile, et pour permettre notamment un échange de calories entre deux fluides parmi lesquels à titre d'exemple un fluide et un flux d'air. L'échangeur de chaleur comprend une pluralité de tubes 2 selon l'invention, au sein desquels circule le fluide. Les tubes 2 sont disposés parallèlement les uns aux autres selon une direction d'empilement D, ici verticale, et délimitent une pluralité de conduits dans lesquels peut circuler le fluide.

L'espace entre deux tubes 2 selon l'invention successifs délimite un espace 10 où peut circuler un flux d'air en vue d'échanger des calories avec le fluide circulant dans les tubes 2. Afin d'augmenter les échanges thermiques entre le fluide et le flux d'air, des dissipateurs 8 en forme d'ailettes sont agencés dans l'espace où circule le flux d'air. Ces dissipateurs 8 ont pour rôle d'augmenter la surface de contact avec le flux d'air pour optimiser les échanges de chaleur entre fluide et flux d'air. Afin de faciliter la lecture de la figure 1 et l'empilement vertical des tubes, les dissipateurs 8 n'ont été représentés que partiellement, étant entendu qu'ils peuvent s'étendre sur toute la dimension longitudinale des tubes entre lesquels ces dissipateurs sont agencés.

Chaque tube 2 selon l'invention est connecté à un premier collecteur 12 et à un deuxième collecteur 14 par l'intermédiaire desquels le fluide est amené à circuler et à alimenter les tubes. Le premier collecteur 12 est agencé pour répartir le fluide entrant dans l'échangeur de chaleur 1 dans les différents tubes 2 constituant ledit échangeur. Le deuxième collecteur 14 est agencé pour collecter le fluide ayant traversé les tubes 2 pour le faire sortir hors de l'échangeur de chaleur 1. Les premier et deuxième collecteurs 12 et 14 sont opposés l'un à l'autre par rapport à l'empilement de tubes 2, chaque tube s'étendant longitudinalement de sorte à être relié à une première extrémité au premier collecteur et à une deuxième extrémité au deuxième collecteur.

L'échangeur de chaleur 1 comprend par ailleurs des moyens de mise en relation de ces collecteurs avec un circuit du fluide extérieur à l'échangeur de chaleur 1 et ici non représenté. Le premier collecteur 12 est ainsi connecté à un premier embout de raccordement 16 par lequel le fluide peut entrer dans l'échangeur de chaleur 1, le deuxième collecteur 14 étant connecté à un deuxième embout de raccordement 18 par lequel le fluide peut sortir de l'échangeur de chaleur 1.

La figure 2a montre un tube 2 constitutif de l'invention. Ce tube 2, de section essentiellement rectangulaire, comprend une extrémité amont 21 et une extrémité aval 22, défini par rapport à un sens d'écoulement E du fluide au sein du tube 2. L'extrémité amont 21 du tube 2 est connectée au premier collecteur 12 et l'extrémité aval 22 est connectée au deuxième collecteur 14.

La figure 2b montre un tube 2 constitutif de l'invention. Ce tube 2, de section essentiellement rectangulaire, comprend une première extrémité longitudinale 20 du tube 2, qui est une extrémité amont, et une deuxième extrémité longitudinale 22 du tube 2, qui est une extrémité aval, l'amont et l'aval étant définis par rapport à un sens d'écoulement E du fluide au sein du tube 2. L'extrémité amont 20 du tube 2 est connectée au premier collecteur 12 et l'extrémité aval 22 est connectée au deuxième collecteur 14.

Le tube 2 selon l'invention est spécifique en ce qu'il comporte une pluralité de dispositifs de perturbation 4 de l'écoulement des fluides au sein de ce tube 2, formés respectivement par un enfoncement local d'une paroi du tube vers l'intérieur du tube, certains de ces dispositifs de perturbation étant visibles sur les figures 2a et 2b. La forme et l'agencement particuliers des dispositifs de perturbation seront décrits plus en détails ci-après.

Le tube 2 selon l'invention peut éventuellement comprendre au moins une nervure 24, agencée en travers du tube le long de sa direction d'allongement, par exemple lorsque le tube est réalisé par fabrication additive. La ou les nervures participent à augmenter la résistance mécanique du tube 2. Dans l'exemple illustré, le tube 2 comprend quatre nervures 24 disposées à intervalles réguliers, séparant le tube 2 en des portions de longueur égale. Il convient de noter que les dispositifs de perturbations 4 sont préférentiellement agencés sur le tube 2 entre deux nervures 24.

La figure 3 illustre l'agencement de l'intérieur d'un tube 2 selon l'invention. Le tube 2 présente une forme de section sensiblement rectangulaire définie par deux grandes parois, parmi lesquelles une paroi inférieure 26 et une paroi supérieure 28, et deux parois de liaison agencées aux extrémités opposées de ces grandes parois et reliant respectivement une grande paroi à l'autre pour fermer le tube 2, parmi lesquelles une première paroi verticale 30 et une deuxième paroi verticale 32. Les deux grandes parois s'étendent dans un plan défini par la direction longitudinale et la direction transversale, et les parois de liaison prolongent verticalement les bords d'extrémités transversales des grandes parois, le tube étant ouvert à ses extrémités longitudinales pour permettre la circulation du fluide d'un collecteur à l'autre.

La paroi supérieure 28 s'étend principalement dans un plan parallèle au plan dans lequel s'étend principalement la paroi inférieure 26, et les parois de liaison verticales 30, 32, s'étendent selon des directions parallèles l'une de l'autre, étant entendu, tel que cela est visible sur la figure 3, que ces parois de liaison peuvent prendre pour des raisons de procédé de fabrication une forme de demi-cercle.

Cet ensemble de parois délimite une section de passage du fluide. Le tube est ainsi caractérisé par un diamètre hydraulique compris entre 1,2 et 2 millimètres. Ce diamètre hydraulique est calculé en excluant la déformation aboutissant à la formation des dispositifs de perturbation.

Une paroi intermédiaire de liaison 34 relie la paroi supérieure 28 et la paroi inférieure 26 en séparant le tube 2 en deux sous-canaux, un premier sous-canal 36 et un deuxième sous-canal 38. La paroi intermédiaire de liaison 34 est avantageusement perpendiculaire aux grandes parois 26, 28. Cette paroi de liaison, intermédiaire en ce qu'elle est agencée à l'intérieur du tube entre les parois de liaison verticales 30, 32, est équidistante de la première paroi verticale 30 et de la deuxième paroi verticale 32. Le premier sous-canal 36 et le deuxième sous-canal 38 présentent ainsi des dimensions équivalentes, chaque sous-canal étant défini par les deux grandes parois 26, 28, la paroi intermédiaire de liaison 34, et soit la première paroi verticale 30 soit la deuxième paroi verticale 32.

Le tube 2 constitutif de l'invention présente une pluralité de dispositifs de perturbation 4. Les dispositifs de perturbation 4 s'étendent depuis la paroi du tube qui les porte, c'est-à-dire la paroi inférieure 26 et/ou la paroi supérieure 28, vers l'intérieur du tube 2, c'est-à-dire au moins partiellement en travers du conduit défini par le premier sous-canal 36 ou le deuxième sous-canal 38.

Selon le premier mode de réalisation ne faisant pas partie de l'invention, les dispositifs de perturbation sont agencés, pour un canal de circulation de fluide donné, de sorte qu'une bande de section transversale du tube 20, de dimension longitudinale égale à celle d'un dispositif de perturbation et comprenant un dispositif de perturbation dans son intégralité comprend uniquement ce dispositif de perturbation. En d'autres termes, pour une telle bande de section transversale 20 du tube, c'est-à-dire pour une bande s'étendant entre un premier plan perpendiculaire à la direction d'écoulement du fluide le long du tube et un deuxième plan perpendiculaire à la direction d'écoulement du fluide et parallèle au premier plan, un unique dispositif de perturbation est compris dans cette bande.

Dans l'exemple illustré à la figure 3, pour le plan de coupe donné, des dispositifs de perturbation 4 s'étendent depuis la paroi supérieure 28 du tube 2 dans le premier sous-canal 36, et des dispositifs de perturbation s'étendent depuis la paroi inférieure 26 du tube 2 dans le deuxième sous-canal 38.

On comprend que l'unicité du dispositif de perturbation dans la bande de section transversale du tube est relative à chaque canal de circulation formé pour les premier et deuxième sous-canaux. Dans un mode de réalisation où le tube ne présente pas de paroi intermédiaire, l'unicité du dispositif de perturbation dans la bande de section transversale s'entend d'une paroi verticale à l'autre.

On va décrire plus particulièrement les dispositifs de perturbation s'étendant en saillie de la paroi supérieure 28 du tube 2, en notant à cet effet que la paroi supérieure 28 comprend une face intérieure 280, tournée vers l'intérieur du tube, et une face extérieure 282 tournée vers l'extérieur du tube.

Bien entendu, la description qui va suivre des dispositifs de perturbation réalisés en saillie de la paroi supérieure vaut pour les dispositifs de perturbation réalisés en saillie de la paroi inférieure.

Une hauteur 42 du dispositif de perturbation 4 est mesurée entre la face inférieure 280 de la paroi du tube 2, depuis laquelle s'étend le dispositif de perturbation 4, et un sommet 40 qui s'étend en saillie de la face intérieure 280, la hauteur 42 étant mesurée selon une direction perpendiculaire à la face extérieure 282 de la paroi. Le sommet 40 du dispositif de perturbation 4 est le point du dispositif de perturbation 4 le plus éloigné de la paroi qui porte le dispositif de perturbation 4, étant entendu qu'il est également le point du dispositif de perturbation 4 le plus à l'intérieur du tube et du sous-canal 36, 38 correspondant. Un dispositif de perturbation 4 selon l'invention a une hauteur 42 comprise entre 0,1 millimètre et 0,5 millimètre. Avantageusement, un dispositif de perturbation 4 selon l'invention a une hauteur 42 comprise entre 0,1 et 0,3 millimètres. Dans l'exemple illustré ici, le dispositif de perturbation 4 a une hauteur 42 de 0,25 millimètre.

Il convient de noter sur la figure 3 que les dispositifs de perturbation 4 sont disposés avec une alternance longitudinale, aussi bien pour deux dispositifs de perturbation agencés sur la paroi supérieure puis la paroi inférieure d'un même sous-canal, que pour deux dispositifs de perturbation agencés sur une même grande paroi pour déboucher dans le premier sous-canal puis dans le deuxième sous-canal. C'est cette alternance longitudinale, pour un même canal de circulation, qui fait qu'une bande de section transversale du tube, de dimension longitudinale égale à celle d'un dispositif de perturbation et comprenant un dispositif de perturbation dans son intégralité, comprend uniquement ce dispositif de perturbation. De la sorte, pour un canal de circulation donné, les dispositifs de perturbation ne se chevauchent pas, ce qui permet de réaliser une perturbation de l'écoulement de fluide qui est régulière le long du canal de circulation. Cette absence de chevauchement des dispositifs de perturbation permet en outre d'agencer les chevrons dans des sens différents sur un même canal de circulation, puisque le fluide perturbé par un premier chevron reprend un écoulement régulier avant d'impacter un second chevron et qu'il est dès lors possible de maitriser la perturbation du fluide.

Les figures 4a et 4b illustrent plus en détail la forme d'un dispositif de perturbation 4 selon l'invention. Le dispositif de perturbation 4 présente la forme d'un chevron 43, c'est-à-dire qu'il présente une forme de « V » lorsqu'il est vu de dessus. Le chevron 43 comprend ainsi deux branches, une première branche 44 et une deuxième branche 46, correspondant aux deux branches du « V », les deux branches du chevron 43 se rejoignant en une pointe 48. Chaque branche comprend une première extrémité libre et une deuxième extrémité opposée à la première extrémité libre, les deuxièmes extrémités des branches étant en contact l'une de l'autre de manière à former la pointe 48 du chevron 43.

Tel que cela est visible sur les figures 3 et 4 notamment, le dispositif de perturbation 4 présente une forme évasée à sa base, de sorte que le dispositif de perturbation va en s'agrandissant du sommet 40 à sa base formée ici par la paroi supérieure 28 du tube 2, cet évasement étant notamment dimensionné par les contraintes de process de fabrication. Les dimensions de la première branche et de la deuxième branche formant le « V » du chevron sont définies au niveau du sommet 40 du dispositif de perturbation, la hauteur 42 du dispositif de perturbation 4 étant constante sur toute la dimension transversale de ces branches.

Selon un mode de réalisation ne faisant pas partie de l'invention, tel que visible sur les figures 8 et 9, le chevron est formé par une pluralité d'enfoncements locaux 100 en série, qui comportent chacun un sommet 140, de sorte que le sommet 40 du chevron est réalisé de façon séquentielle, par la présence des sommets 140 successifs de chacun des enfoncements locaux. Sur la figure 4b, il a été illustré en pointillés la forme générale d'un sommet théorique du chevron, dessinée par ces sommets successifs des enfoncements locaux à distance les uns des autres est visible sur les figures 3 et 4b notamment, le dispositif de perturbation 4 présente une forme évasée à sa base, de sorte que le dispositif de perturbation va en s'agrandissant du sommet 40 à sa base formée ici par la paroi supérieure 28 du tube 2, cet évasement étant notamment dimensionné par les contraintes de procédé de fabrication. Les dimensions de la première branche et de la deuxième branche formant le « V » du chevron sont définies au niveau du sommet 40 du dispositif de perturbation, la hauteur 42 du dispositif de perturbation 4 étant constante sur toute la dimension transversale de ces branches.

Au niveau du sommet 40 du dispositif de perturbation, la longueur d'une branche est mesurée entre la première extrémité de la branche et la deuxième extrémité de la branche. Ainsi, une première longueur 444 de la première branche 44 est mesurée entre une première extrémité libre 440 de la première branche 44 et une deuxième extrémité 442 de la première branche 44. Une deuxième longueur 464 de la deuxième branche 46 est mesurée entre une première extrémité libre 460 de la deuxième branche 46 et une deuxième extrémité 462 de la deuxième branche 46, au niveau de la pointe 48.

Selon ce mode de réalisation, où le dispositif de perturbation est formé par une pluralité d'enfoncements locaux en série, on comprend que l'extrémité libre 440, 460 de la branche est formée par un sommet d'un enfoncement local disposé en bout de la série d'enfoncements locaux.

Une branche du dispositif de perturbation selon l'invention a une longueur comprise entre 1,55 millimètre et 30 millimètres. Dans l'exemple exposé ici, la première longueur 444 de la première branche 44 est égale à la deuxième longueur 464 de la deuxième branche 46, étant entendu que ces longueurs pourraient être différentes l'une de l'autre.

Par ailleurs, on peut définir une dimension longitudinale d'un dispositif de perturbation dans son ensemble comme la distance 400 séparant les deux bords de jonction 52 les plus éloignées l'un de l'autre selon le sens d'écoulement E. A titre d'exemple, cette dimension longitudinale 400 peut être comprise entre 1 et 20 millimètres.

En outre, une épaisseur 50 du dispositif de perturbation 4 est mesurée entre un plan perpendiculaire à la paroi du tube correspondante, ici la paroi supérieure 28, et passant par le milieu de la branche au sommet du dispositif de perturbation, et un plan parallèle passant par un bord de jonction 52 du dispositif de perturbation 4 avec la paroi du tube correspondante. Une branche du dispositif de perturbation selon l'invention peut notamment avoir une épaisseur 50 comprise entre 0,5 et 5 millimètres. Dans l'exemple illustré, l'épaisseur 50 de la première branche 44 est égale à l'épaisseur 50 de la deuxième branche 46, étant entendu que ces épaisseurs pourraient être différentes l'une de l'autre.

Tel que cela a été précisé précédemment pour ce mode de réalisation, le chevron est formé par une pluralité d'enfoncements locaux 100 en série, qui comportent chacun un sommet 140 et un bord de jonction 152 avec la paroi du tube correspondante , de sorte que le bord de jonction 52 du chevron est réalisé par l'addition des bords de jonction 152 de chacun des enfoncements locaux. On comprend qu'il en résulte un profil de bord de jonction non régulier tel qu'illustré sur la figure 4b, sur laquelle il a par ailleurs été illustré en pointillés la forme générale d'un bord de jonction théorique du chevron, dessinée par ces bords de jonction 152 successifs des enfoncements locaux à distance les uns des autres.

Les figures 4a et 4b illustrent en outre l'angle d'ouverture d'un dispositif de perturbation selon l'invention, avec un angle 54, 56 défini entre une branche du chevron et une droite définie par le sens d'écoulement E. Selon l'orientation que l'on souhaite donner au chevron par rapport au sens d'écoulement du fluide, tel que cela sera décrit ci-après, cet angle peut être compris entre 20° et 160°. Dans l'exemple illustré, la première branche 44 et la deuxième branche 46 sont disposées par rapport au sens d'écoulement E du fluide avec un angle égal, ici égal à 60°, étant entendu que les angles pourraient présenter des valeurs différentes créant une dissymétrie du dispositif de perturbation.

Selon l'invention, le tube comprend au moins un dispositif de perturbation 4 consistant en un enfoncement local d'une paroi du tube vers l'intérieur du tube 42 et présentant la forme d'un chevron 43, laquelle forme de chevron ayant un paramètre géométrique avec une valeur qui évolue entre la pointe 48 et chacune des extrémités libres 440, 460 des branches 44, 46. Ce paramètre géométrique qui évolue le long de la forme de chevron peut être notamment :
- la largeur de chacune des branches, la valeur de la largeur de chacune des branches à la pointe 48 étant supérieure à la valeur de la largeur de chacune des extrémités libres 440, 460 des branches 44, 46 ; et/ou
- l'angle formé entre les branches du chevron, la valeur de l'angle à la pointe 48 étant inférieure à la valeur de l'angle aux extrémités libres 440, 460 des branches 44, 46 ; et/ou
- la hauteur du chevron, la valeur de la hauteur à la pointe 48 étant supérieure à la valeur de la hauteur 424 de chacune des extrémités libres 440, 460 des branches 44, 46.

La figure 5 illustre plus particulièrement les caractéristiques relatives à la hauteur d'un dispositif de perturbation 4.

Une hauteur du dispositif de perturbation 4 est mesurée entre la face intérieure 280 de la paroi du tube 2, depuis laquelle s'étend le dispositif de perturbation 4, et un sommet qui s'étend en saillie de la face intérieure 280, la hauteur étant mesurée selon une direction perpendiculaire à la face intérieure 280 de la paroi.

Selon l'invention, la hauteur du dispositif de perturbation 4 n'est pas égale en tout point du dispositif de perturbation 4. Plus particulièrement, la hauteur du dispositif de perturbation 4 est variable en ce que, au niveau de sa pointe 48, la hauteur présente une valeur différente de la valeur de hauteur du dispositif de perturbation 4 au niveau de l'extrémité libre 440, 460 d'au moins une branche 44, 46.

Tel qu'illustré sur la figure 5, une hauteur 420 de la pointe 48 est mesurée entre la face intérieure 280 de la paroi du tube 2 et un sommet 422 de la pointe 48, selon une direction perpendiculaire à la face intérieure 280 de la paroi. Et une hauteur 424 d'une extrémité libre 440, 460 d'une branche 44, 46 est mesurée entre la face intérieure 280 de la paroi du tube 2 et un sommet 426 de l'extrémité libre 440, 460 d'une branche 44, 46, selon une direction perpendiculaire à la face intérieure 280 de la paroi.

La valeur de la hauteur 420 de la pointe 48 est comprise entre 0,1 millimètre et 0,5 millimètre. Avantageusement, la valeur de la hauteur 420 de la pointe 48 est comprise entre 0,3 et 0,5 millimètres. La hauteur 424 d'une extrémité libre 440, 460 d'une branche 44, 46 est égale ou essentiellement égale à la moitié de la valeur de la hauteur 420 de la pointe 48. A ce titre, la valeur de la hauteur 424 d'une extrémité libre 440, 460 d'une branche 44, 46 est comprise entre 0,05 et 0,25 millimètres. De la sorte, la hauteur du dispositif de perturbation au niveau de sa pointe présente une valeur supérieure à la valeur de hauteur du dispositif de perturbation 4 au niveau de chacune des extrémités libres 440, 460 des branches 44, 46. Plus particulièrement, la hauteur variable du dispositif de perturbation peut être avantageusement telle que la hauteur du dispositif de perturbation au niveau de sa pointe est égale à la somme des valeurs de hauteur du dispositif de perturbation 4 au niveau de chacune des extrémités libres 440, 460 des branches 44, 46.

La transition entre le sommet 422 de la pointe 48 et le sommet 426 d'une extrémité libre 440, 460 d'une branche 44, 46 est faite par une rampe 428 régulière. Par régulière, on entend que la rampe 428 décrit une ligne droite entre le sommet 422 de la pointe 48 et le sommet 426 d'une extrémité libre 440, 460 d'une branche 44, 46.

Tel que cela a été précisé précédemment, un dispositif de perturbation 4 est agencé dans un canal de circulation de fluide dans le tube pour perturber le fluide et on peut de la sorte définir sur ce dispositif de perturbation une surface d'attaque et une surface de fuite, la surface d'attaque étant la surface du dispositif de perturbation 4 exposée la première au fluide s'écoulant au sein du tube 2 et la surface de fuite étant la surface opposé selon le sens d'écoulement du fluide.

En fonction de son orientation dans le tube 2, la surface d'attaque du dispositif de perturbation 4 est soit une première surface 430 continue, définie par la surface évasée autour de la pointe lorsque cette pointe 48 du dispositif de perturbation 4 est agencée en amont du dispositif de perturbation 4 par rapport au sens d'écoulement du fluide au sein du tube 2, soit une deuxième surface 432 discontinue définie par la somme des surfaces évasées autour des extrémités libres des branches lorsque ces extrémités libres sont agencées en amont du dispositif de perturbation 4 par rapport au sens d'écoulement du fluide au sein du tube 2.

Pour un dispositif de perturbation 4 considéré, la première surface 430 continue, formant surface d'attaque ou surface de fuite selon l'orientation du dispositif de perturbation dans le tube, présente une superficie de valeur égale à la valeur de la superficie de la deuxième surface 432 discontinue, obtenue par la somme des superficies de chacune des surfaces définies autour d'une extrémité libre 440, 460 de branche du dispositif de perturbation 4. En d'autres termes, l'étendue de la surface d'attaque d'un dispositif de perturbation 4 est la même que l'étendue de la surface de fuite de ce dispositif de perturbation, et donc la surface d'attaque reste la même quelle que soit l'orientation du dispositif de perturbation par rapport au sens d'écoulement du fluide au sein du tube 2.

De la sorte, on peut prévoir une pluralité de dispositifs de perturbation dans le canal de circulation de fluide formé à l'intérieur du tube, de sorte qu'un premier dispositif de perturbation soit agencé dans le tube dans un premier sens, par exemple dans le sens d'écoulement du fluide avec les extrémités libres des branches situées en amont et atteintes en premier par le fluide et avec la pointe située en aval, et qu'un deuxième dispositif de perturbation soit agencé dans un deuxième sens opposé au premier sens, et de sorte que la surface d'attaque du premier dispositif de perturbation est égale à la surface d'attaque du deuxième dispositif de perturbation.

Il en résulte une homogénéité dans la perturbation de l'écoulement qui permet d'assurer un échange de chaleur homogène et donc efficace.

La figure 6 illustre l'agencement de l'intérieur d'un tube 2 selon l'invention, en vue de dessus rendant visible la paroi supérieure 28 du tube et les dispositifs de perturbation 4 qui y sont disposés. Afin de faciliter la compréhension de l'agencement de ces dispositifs de perturbation, il a également été représenté sur cette figure 5, en transparence car masqués par la paroi supérieure 28, la paroi inférieure 26 et les dispositifs de perturbation 4 qui y sont disposés, ainsi que la paroi intermédiaire 34. De la sorte, sur cette figure 6, les dispositifs de perturbation agencés sur la paroi inférieure 26 sont dessinés en traits fins tandis que les dispositifs de perturbation agencés sur la paroi supérieure 28 sont dessinés en traits épais.

Quelle que soit la paroi sur laquelle les dispositifs de perturbation 4 sont agencés, les dispositifs de perturbation 4 s'étendent vers l'intérieur du tube 2 et en travers de la circulation de fluide dans l'un ou l'autre des sous-canaux 36, 38.

Longitudinalement, c'est-à-dire le long du sens d'écoulement E du fluide à l'intérieur du tube, et plus particulièrement à l'intérieur d'un sous-canal, les dispositifs de perturbation peuvent être alternés sur la paroi supérieure 28 et la paroi inférieure 26, tel que visible sur la figure 6. Le fluide est ainsi amené à être brassé par un dispositif de perturbation ménagé en saillie de la paroi supérieure, et donc être dirigé vers la paroi inférieure, pour y rencontrer ensuite le dispositif de perturbation suivant, ménagé en saillie de cette paroi inférieure.

Les dispositifs de perturbation 4 selon l'invention sont agencés en saillie d'une paroi du tube selon une orientation qui peut être fonction du sens d'écoulement E, matérialisé par une flèche notamment sur les figures 2a, 2b, 4a, 4b et 6. Afin d'améliorer le brassage du fluide à l'intérieur du sous-canal correspondant, les dispositifs de perturbation ménagés en saillie de la paroi inférieure 26 sont disposés dans un premier sens et les dispositifs de perturbation ménagés en saillie de la paroi supérieure 28 sont disposés dans un deuxième sens opposé au premier sens. En d'autres termes, les chevrons formant les dispositifs de perturbation ménagés en saillie de la paroi inférieure 26 pointent vers l'extrémité aval 22 du tube 2, de sorte que leur pointe 48 est atteinte en dernier par le fluide traversant le sous-canal dans lequel dépasse le dispositif de perturbation, tandis que les chevrons formant les dispositifs de perturbation ménagés en saillie de la paroi supérieure 28 pointent vers l'extrémité amont 20, 21 du tube 2, de sorte que leur pointe 48 est atteinte en premier par le fluide traversant le sous-canal dans lequel dépasse le dispositif de perturbation.

Il en résulte une double alternance dans la disposition des chevrons formant les dispositifs de refroidissement le long d'un même sous-canal. Le long du sens d'écoulement du fluide, un premier chevron est ménagé en saillie d'une première des grandes parois, dans un premier sens, puis un deuxième chevron est ménagé en saillie de la deuxième des grandes parois, dans un deuxième sens, puis un troisième chevron est ménagé en saillie de nouveau de la première des grandes parois, dans un premier sens, etc...

On comprend que cette double alternance participe au brassage du fluide à l'intérieur du sous-canal sans pour autant générer de perte de charge. Le cas échéant, il pourrait être choisi d'orienter tous les chevrons, aussi bien ceux ménagés en saillie de la paroi inférieure que ceux ménagés en saillie de la paroi supérieure, dans le même sens de circulation du fluide.

Par ailleurs, il pourrait être choisi, dans une variante donnée à titre d'exemple et non limitative, d'aligner selon la direction longitudinale L du tube 2 les dispositifs de perturbation en trois lignes, alors qu'ils étaient agencés en deux lignes par sous-canaux dans l'agencement illustré sur la figure 6 par exemple. A titre d'exemple, deux lignes adjacentes peuvent être écartées l'une de l'autre d'une valeur comprise entre 3 et 5 millimètres, l'écartement pouvant être identique entre chacune des lignes de dispositifs de perturbation adjacentes.

De surcroit, les dispositifs de perturbation 4 peuvent être agencés en série dans chacune des lignes avec un pas entre chaque dispositif de perturbation d'une même ligne qui est ici compris entre 1.5 et 30 millimètres. Avantageusement, ce pas a une valeur comprise entre 5 et 10 millimètres. Le pas est mesuré entre la pointe 48 de deux chevrons successifs d'une même ligne.

La figure 7 illustre une variante d'agencement des dispositifs de perturbation 4 sur le tube 2 selon l'invention.

Les dispositifs de perturbation 4 sont alignés selon la direction longitudinale L du tube 2 en trois lignes 80, alors qu'ils étaient agencés en deux lignes par sous-canaux dans l'agencement illustré sur la figure 6 par exemple. Deux lignes 80 adjacentes sont séparées par un interligne 82, mesurée entre une première ligne 84 et une deuxième ligne 86 selon une direction perpendiculaire à la première ligne 84. L'écartement de deux lignes adjacentes, correspondant à la valeur de cette distance interligne 82, est compris entre 1,5 et 30 millimètres. Avantageusement, la distance interligne 82 a une valeur comprise entre 3 et 5 millimètres. Dans l'exemple décrit ici, l'écartement est identique entre chacune des lignes de dispositifs de perturbation adjacentes.

Les dispositifs de perturbation 4 sont agencés en série dans chacune des lignes 80 avec un pas 90 entre chaque dispositif de perturbation d'une même ligne qui est ici compris entre 1.5 et 30 millimètres. Avantageusement, le pas 90 a une valeur comprise entre 5 et 10 millimètres. Le pas est mesuré entre la pointe 48 de deux chevrons successifs d'une même ligne. Dans l'exemple décrit ici, le pas 90 est identique sur toute la ligne 80. La présence d'un pas identique entre des chevrons successifs d'une même ligne de dispositifs de distribution est notamment applicable aux agencements de chevrons décrits précédemment.

Les dispositifs de perturbation 4 d'une première ligne 84 sont décalés longitudinalement par rapport aux dispositifs de perturbation 4 d'une deuxième ligne 86 immédiatement voisine. Dans cette disposition, et conformément à ce qui a été précédemment décrit, une bande de section transversale 20 du tube 2, de dimension donnée, comprend un unique dispositif de perturbation 4. La bande de section transversale 20 est une bande s'étendant entre un premier plan perpendiculaire à la direction d'écoulement du fluide le long du tube, et un deuxième plan perpendiculaire à la direction d'écoulement du fluide et parallèle au premier plan, de dimension longitudinale équivalente à celle d'un chevron. Lorsque cette bande est centrée sur un chevron, la bande comporte un unique dispositif de perturbation, les dispositifs de perturbation voisins étant agencés en dehors de cette bande.

En d'autres termes, les dispositifs de perturbation 4 de deux lignes adjacentes ne sont pas alignés, un dispositif de perturbation 4 d'une première ligne 84 étant agencé par rapport à un autre dispositif de perturbation d'une deuxième ligne 84 avec un décalage longitudinal 96. Ce décalage longitudinal 96 est mesuré entre un premier plan transversal passant par la pointe 48 d'un chevron agencé en n-ième d'une première ligne 84 de dispositifs de perturbation 4 et un deuxième plan transversal passant la pointe 48 d'un chevron agencé en n-ième d'une deuxième ligne 84 de dispositifs de perturbation 4 immédiatement voisine. Le décalage longitudinal 96 est supérieur à la dimension longitudinale 400 du chevron telle qu'elle a été décrite précédemment, de sorte que les extrémités libres des branches du chevron d'un dispositif de perturbation ne viennent pas s'étendre dans la bande de section transversale comportant le dispositif de perturbation voisin. Tel qu'illustré sur la figure 6, un tel décalage longitudinal 96 peut générer un espace neutre 97, c'est-à-dire sans perturbation de l'écoulement entre le sommet d'un dispositif de perturbation et les extrémités libres des branches du dispositif de perturbation immédiatement voisin. De la sorte, la bande de section transversale 20 comporte un unique dispositif de perturbation.

Les valeurs données aussi bien pour le dimensionnement et l'orientation des chevrons, que pour l'écartement et le positionnement des chevrons entre eux, permettent l'obtention d'une circulation de fluide suffisamment perturbée pour faciliter les échanges thermiques avec l'air, mais dans des proportions minimisant les pertes de charge. Ces valeurs pourraient le cas échéant être différentes de celles prescrites dès lors que la présence de ces chevrons dans le tube permet la mise en forme souhaitée du flux de fluide à l'intérieur du tube.

Le tube 2 selon l'invention est fabriqué à partir d'une feuille d'un matériau agencé pour autoriser des échanges thermiques suffisant pour permettre à l'échangeur de chaleur 1 de remplir son rôle. Il peut notamment s'agir d'aluminium ou d'un alliage d'aluminium.

Les dispositifs de perturbation 4 sont obtenus respectivement par une pluralité d'enfoncements locaux, réalisés en série par emboutissage ou estampage sur la matrice définie par la feuille, avant que celle-ci ne soit pliée pour donner le tube 2 selon l'invention. Le tube 2 est ensuite brasé, seul ou avec d'autres tubes 2 identiques, afin de figer la forme définitive. Les dissipateurs 8 peuvent également être brasés aux tubes 2 pendant cette opération, ou être rapportés au cours d'une étape ultérieure. L'échangeur de chaleur 1 peut ensuite être monté en reliant les tubes 2 au premier collecteur 12, au deuxième collecteur 14, au premier manchon 16 et au deuxième manchon 18, puis relié à un circuit de fluide.

Comme expliqué ci-dessus, d'autres procédés de fabrication peuvent être employés. On pourrait par exemple envisager que le tube 2 selon l'invention puisse être fabriqué par un procédé de fabrication additive.

Le fluide est un liquide caloporteur ou un mélange entre un ou plusieurs liquides caloporteurs et un ou plusieurs autres fluides, le ou les liquides caloporteurs étant sélectionnés parmi les liquides caloporteurs autorisés et adaptés à l'usage qui en est fait. Le ou les liquides caloporteurs peuvent notamment être de l'eau, de l'eau déionisée, un mélange de glycol et d'eau.

L'échangeur de chaleur 1 ainsi agencé est apte à fonctionner selon l'exemple suivant. Cet exemple n'est pas limitatif, d'autres fonctionnements peuvent être envisagés.

Le fluide circule au sein des tubes 2 formant l'échangeur de chaleur 1. Plus particulièrement, le fluide est admis dans le premier collecteur 12 via le premier manchon 16, le premier manchon 16 étant relié au circuit de fluide extérieur à l'échangeur de chaleur 1. A partir du premier collecteur 12, le fluide est réparti et circule au sein des différents tubes 2 de l'invention, et dans les cas illustrés où une paroi intermédiaire est ménagée à l'intérieur du tube, au sein des différents sous-canaux formés dans chacun de ces tubes. Le fluide circulant entre l'extrémité amont 20, 21 et l'extrémité avale 22 des tubes 2 va être brassé par les dispositifs de perturbation 4 disposés au sein des tubes 2. Après sa circulation le long des tubes 2, le fluide est collecté dans le deuxième collecteur 14, puis envoyé dans le circuit extérieur par le biais du deuxième manchon 18.

D'autre part, un flux d'air circule dans l'espace 10 entre les tubes 2 de l'échangeur de chaleur 1. Le fluide va échanger des calories avec le flux d'air via les parois du tube 2 et les dissipateurs 8 agencés dans l'espace 10 entre les tubes 2.

Ainsi, dans un exemple de fonctionnement de l'échangeur de chaleur 1 agencé pour refroidir le fluide circulant dans l'échangeur de chaleur 1, le fluide circulant au sein des tubes 2 va transférer des calories aux parois du tube 2 puis aux dissipateurs 8 agencés en contact des parois du tube 2, de sorte que le flux d'air, au contact des dissipateurs 8, puisse absorber la chaleur diffusée par les dissipateurs 8, élevant ainsi sa température.

On va maintenant décrire plus en détails, en se référant aux figures 8 à 13, la forme des dispositifs de perturbation équipant spécifiquement le tube selon un mode de réalisation ne faisant pas partie de l'invention.

La figure 8 illustre la paroi supérieure 28 sur laquelle sont réalisées une pluralité de paires de dispositifs de perturbation. Tel que cela a pu être précisé auparavant, la disposition des dispositifs de perturbation a un effet sur l'écoulement du fluide à l'intérieur du tube et le brassage de ce fluide qui en est fait, mais on comprendra que les passages qui vont suivre sur la réalisation d'un dispositif de perturbation en particulier s'appliquent avec d'autres agencements des dispositifs de perturbation le long du tube.

Un dispositif de perturbation 4 est formé sur cette paroi supérieure du tube par une pluralité d'enfoncements locaux 100 agencés en une série prenant la forme d'un chevron, c'est-à-dire avec essentiellement deux branches 44, 46 qui se rejoignent à une de leur extrémité pour former une pointe 48. Tel que cela a pu être précisé précédemment, on distingue par ailleurs sur le dispositif de perturbation une extrémité libre 440, 460 des branches à l'opposé de la pointe.

Selon ce mode de réalisation ne faisant pas partie de l'invention, un premier enfoncement local 101 est réalisé pour former ladite pointe 48 et des deuxièmes enfoncements locaux 102 sont réalisés pour former respectivement ces extrémités libres 440, 460. Des troisièmes enfoncements locaux 103 sont disposés entre le premier enfoncement local 101 et les deuxièmes enfoncements locaux 102 pour former chacun une branche 44, 46. Dans l'exemple illustré sur les figures 8 et 9, un unique troisième enfoncement local 103 est disposé entre le premier enfoncement local formant la pointe du chevron et le deuxième enfoncement local formant l'extrémité libre de la branche, cet unique troisième enfoncement local 103 formant le corps de la branche 44, 46 correspondante. Sur la 10, on a représenté de façon schématique une variante selon laquelle plusieurs troisièmes enfoncement locaux 103, ici deux, sont disposés côte à côte pour former une des branches du chevron.

Tel que cela a pu être évoqué auparavant, chaque enfoncement local 100 résulte d'une déformation de la paroi et comporte de la sorte un sommet 140 qui s'étend à l'intérieur du tube, un bord de jonction 152 avec la paroi du tube correspondante, et une partie de raccordement évasée 110 qui relie le sommet à ce bord de jonction. La forme de la partie de raccordement évasée 110 est définie par la forme de l'outil porteur du motif utilisé pour la déformation de la paroi du tube, et elle est notamment dans ce qui est illustré tronconique.

Dans la configuration illustrée sur les figures 8 et 9, le chevron est orienté par rapport au sens d'écoulement E de sorte que la pointe du chevron forme un bord d'attaque, c'est-à-dire la partie du chevron impactée en premier par le fluide s'écoulant dans le tube, et de sorte que les extrémités libres des branches forment respectivement un bord de fuite, c'est-à-dire la partie du chevron impactée en dernier par le fluide s'écoulant dans le tube.

Le premier enfoncement local 101 est destiné à former la pointe et donc le bord d'attaque du chevron, et les deuxièmes enfoncements locaux 102 sont destinés à former les extrémités libres du chevron et donc les bords de fuite du chevron. Selon une caractéristique de l'invention, il convient que les bords de fuite présentent des formes similaires, de sorte qu'au moins les deuxièmes enfoncements locaux sont réalisés par les mêmes motifs. Dans l'exemple illustré sur les figures 8 et 9, tous les enfoncements locaux sont réalisés par le même motif, à savoir un poinçon de forme circulaire, et il en résulte que les parties de raccordement évasées 110 ont toutes la même forme.

L'écartement des enfoncements locaux les uns par rapport aux autres, et plus particulièrement l'écartement d'un enfoncement local par rapport à l'enfoncement local immédiatement voisin de la série, est défini en fonction de la forme que l'on souhaite donner au chevron composé par ces différents enfoncements locaux. Dans les cas où il est souhaité un chevron composé présentant un profil sensiblement similaire à ce qui pourrait être obtenu par un uniquement enfoncement local d'un motif en forme de chevron, les enfoncements locaux seront très rapprochés les uns des autres. Dans le cas où il est souhaité un chevron composé d'un minimum d'enfoncements locaux, pour limiter le nombre d'opération de déformation locales de la paroi du tube, les enfoncements locaux pourront être espacés les uns des autres et le dispositif de perturbation pourra présenter à titre d'exemple un unique troisième enfoncement local par branche tel qu'illustré sur les figures 8 et 9.

Avantageusement, au moins les troisièmes enfoncements locaux 103 sont réalisés à proximité les uns des autres de sorte que la partie de raccordement évasée 120 d'un troisième enfoncement local se chevauche avec la partie de raccordement évasée d'un troisième enfoncement local voisin et forme de la sorte une zone de recouvrement 122, visible notamment sur les figures 11 et 12. On génère ainsi une continuité des segments reliant le bord d'attaque et le bord de fuite, et on s'assure que le fluide ne passe pas à travers le chevron par l'intermédiaire de trous laissés dans les branches entre deux enfoncements locaux.

Sur les figures 11 à 12, on a illustré plusieurs motifs élémentaires pouvant être mis en oeuvre pour la réalisation des enfoncements locaux susceptibles de former un chevron.

La figure 11 illustre l'utilisation évoquée ci-dessus de motifs circulaires, avec ici deux troisièmes enfoncements locaux prévus pour chaque branche, de sorte qu'il apparait clairement que la partie de raccordement évasée 110 de chaque enfoncement local 100 se chevauche avec la partie de raccordement évasée de chaque enfoncement local voisin.

La figure 12 illustre des enfoncements locaux réalisés par des motifs rectangulaires, ce qui confère au chevron ainsi formé une forme en escalier. Là encore, le nombre et le rapprochement des enfoncements locaux les uns par rapport aux autres permet l'obtention d'un chevron continu, c'est-à-dire sans interruption entre le bord d'attaque et les bords de fuite. Dans cet exemple, les motifs rectangulaires sont agencés parallèlement les uns les autres, mais on pourrait prévoir une inclinaison des enfoncements locaux les uns par rapport aux autres pour faciliter l'écoulement du fluide impactant le chevron ainsi composé.

La figure 13 illustre une variante dans laquelle les motifs utilisés pour réaliser les enfoncements locaux diffèrent selon la zone du chevron qu'ils participent à réaliser. Tel que cela a pu être précisé, les extrémités libres formant les bords de fuite, ou les bords d'attaque selon l'orientation du chevron dans le tube, sont réalisés avec des motifs de même forme, ici circulaire. Par contre, les troisièmes enfoncements locaux sont réalisés avec des motifs de forme rectangulaire, droite, alignés sur la droite reliant le sommet à l'extrémité libre correspondante du chevron. Et le premier enfoncement local est réalisé avec un motif de forme pointue. On comprend ainsi qu'on associe avantageusement une forme de motif élémentaire à la fonction de la zone du chevron que ce motif élémentaire participe à réaliser : la forme pointue en tête de chevron facilite la déviation du fluide de part et d'autre du chevron, la forme rectiligne sur les branches facilite le guidage du fluide le long des branches, en direction des bords de fuite, et la forme arrondie de ces bords de fuite permet une continuité sans remous du passage du fluide.

On comprend de ce qui précède qu'un procédé de fabrication d'un tube pour échangeur de chaleur selon le troisième mode de réalisation de l'invention tel que précédemment décrit est spécifique en ce qu'il comporte une pluralité d'étapes d'enfoncement d'au moins une paroi du tube et en ce que parmi cette pluralité d'étapes d'enfoncement, au moins un premier ensemble d'enfoncements locaux résultants de ces étapes d'enfoncement sont destinés à former un dispositif de perturbation sous former de chevron. En d'autres termes, pour un dispositif de perturbation donné, on réalise plusieurs étapes d'enfoncement sur une zone définie d'une paroi formant le tube. Plusieurs autres étapes d'enfoncement sont prévues pour la formation d'autres dispositifs de perturbation, et ce simultanément ou ultérieurement à celles prévues pour la formation du premier dispositif de perturbation. Par ailleurs, pour un dispositif de perturbation donné, la pluralité d'étapes d'enfoncement peut être effectuée là aussi de manière successive ou simultanée. Dans le cas d'exemple décrit ci-dessus où les enfoncements locaux, et notamment les troisièmes enfoncements locaux correspondants aux branches du chevron, sont configurés pour se chevaucher pour former une continuité dans la formation du chevron, les étapes d'enfoncement sont avantageusement effectuées de manière successive, de manière à ce que la formation d'un enfoncement local et notamment de sa partie de raccordement évasée vienne se chevaucher avec l'enfoncement local précédent, et notamment sa partie de raccordement évasée.

La description qui précède explique clairement comment l'invention permet d'atteindre les objectifs qu'elle s'est fixé et notamment de proposer un tube pour échangeur de chaleur comprenant au moins un dispositif de perturbation dont la forme, l'agencement sur les parois et l'orientation selon le sens d'écoulement du fluide dans ce tube permet de générer d'importantes perturbations de ce fluide pour augmenter la quantité d'échange de chaleur sans toutefois générer de pertes de charges importantes, en présentant des dispositifs de perturbation qui prennent respectivement la forme d'un chevron, et qui soient simples à réaliser.

Bien entendu, diverses modifications peuvent être apportées par l'homme du métier à l'ensemble de conduits de circulation ou à l'échangeur de chaleur qui viennent d'être décrits à titre d'exemple non limitatif, dès lors que l'on met en oeuvre un dispositif de perturbation présentant la forme d'un chevron, par exemple par l'intermédiaire de plusieurs enfoncements locaux.

En tout état de cause, l'invention est définie par les revendications et ne saurait se limiter au mode de réalisation spécifiquement décrit dans ce document.

## Revendications

1. Tube (2) pour échangeur de chaleur comprenant au moins un dispositif de perturbation (4) de l'écoulement d'un fluide apte à s'écouler dans le tube, le dispositif de perturbation (4) consistant en un enfoncement local d'une paroi du tube vers l'intérieur du tube (42) et présentant la forme d'un chevron (43), le chevron (43) comprenant au moins une première branche (44) et une deuxième branche (46) s'écartant depuis une pointe (48) vers une extrémité libre (440, 460), au moins un paramètre géométrique de la forme de chevron ayant une valeur qui évolue entre la pointe (48) et chacune des extrémités libres (440, 460) des branches (44, 46), **caractérisé en ce que** ledit au moins un paramètre géométrique qui évolue est la hauteur du chevron, la valeur de la hauteur à la pointe (48) étant supérieure à la valeur de la hauteur (424) de chacune des extrémités libres (440, 460) des branches (44, 46).

2. Tube (2) selon la revendication précédente, dans lequel ledit au moins un paramètre géométrique qui évolue est la largeur de chacune des branches, la valeur de la largeur de chacune des branches à la pointe (48) étant supérieure à la valeur de la largeur de chacune des extrémités libres (440, 460) des branches (44, 46).

3. Tube (2) selon l'une des revendications précédentes, dans lequel ledit au moins un paramètre géométrique qui évolue est l'angle formé entre les branches du chevron, la valeur de l'angle à la pointe (48) étant inférieure à la valeur de l'angle aux extrémités libres (440, 460) des branches (44, 46).

4. Tube (2) selon l'une des revendications précédentes, dans lequel la valeur de la hauteur (420) de la pointe (48) est égale ou sensiblement égale à deux fois la valeur de la hauteur (424) d'une extrémité libre (440, 460) d'une branche (44, 46).

5. Tube (2) selon l'une des revendications 1 à 3, dans lequel la valeur de la hauteur (420) de la pointe (48) est égale ou sensiblement égale à la somme des valeurs de hauteur (424) de chacune des extrémités libres (440, 460) d'une branche (44, 46).

6. Tube (2) selon la revendication précédente, dans lequel les dispositifs de perturbation (4) sont agencés en série entre une première extrémité longitudinale (20) du tube (2) et une deuxième extrémité longitudinale (22) du tube (2), au moins une des valeurs de hauteur (420, 424) augmentant d'un dispositif de perturbation (4) à l'autre de ladite série.

7. Tube (2) selon l'une quelconque des revendications précédentes, dans lequel la hauteur (420) de la pointe (48) est comprise entre 0,1 et 0,5 millimètres.

8. Tube (2) selon l'une quelconque des revendications précédentes, dans lequel les dispositifs de perturbation (4) sont alignés selon la direction longitudinale du tube (2) en au moins deux lignes (80), les dispositifs de perturbation d'au moins une première ligne (84) étant agencés avec un décalage longitudinal (96) par rapport aux dispositifs de perturbation (4) d'au moins une deuxième ligne (86).

9. Echangeur de chaleur comprenant une pluralité de tubes (2) dont l'un au moins est selon l'une quelconque des revendications précédentes, les tubes définissant d'une part en interne un circuit de circulation pour un fluide apte à être perturbé sur son passage par la présence desdits chevrons formant dispositif de perturbation et définissant d'autre part entre eux un circuit de circulation pour de l'air.

10. Procédé de fabrication d'un tube pour échangeur de chaleur selon l'une des revendications 1 à 8, au cours duquel on réalise une pluralité d'étapes d'enfoncement d'au moins une paroi du tube, au moins un premier ensemble d'enfoncements locaux résultants de ces étapes d'enfoncement formant un chevron.

## Patentansprüche

1. Rohr (2) für einen Wärmetauscher mit mindestens einer Störvorrichtung (4) für den Fluss eines Fluids, das geeignet ist, durch das Rohr zu fließen, wobei die Störvorrichtung (4) aus einer lokalen Einsenkung einer Wand des Rohres in das Rohrinnere (42) besteht und die Form eines Sparrens (43) aufweist, wobei der Sparren (43) mindestens einen ersten Schenkel (44) und einen zweiten Schenkel (46) aufweist, die sich von einer Spitze (48) zu einem freien Ende (440, 460) hin spreizen, wobei mindestens ein geometrischer Parameter der Sparrenform einen Wert hat, der sich zwischen der Spitze (48) und jedem der freien Enden (440, 460) der Schenkel (44, 46) ändert, **dadurch gekennzeichnet, dass** der mindestens eine geometrische Parameter, der sich ändert, die Höhe des Sparren ist, wobei der Wert der Höhe an der Spitze (48) größer ist als der Wert der Höhe (424) von jedem der freien Enden (440, 460) der Schenkel (44, 46).

2. Rohr (2) nach dem vorhergehenden Anspruch, wobei der mindestens eine geometrische Parameter, der sich ändert, die Breite jedes der Schenkel ist, wobei der Wert der Breite jedes der Schenkel an der Spitze (48) größer ist als der Wert der Breite jedes der freien Enden (440, 460) der Schenkel (44, 46).

3. Rohr (2) nach einem der vorhergehenden Ansprüche, wobei der mindestens eine geometrische Parameter, der sich ändert, der Winkel zwischen den Schenkeln des Sparrens ist, wobei der Wert des Winkels an der Spitze (48) kleiner ist als der Wert des Winkels an den freien Enden (440, 460) der Schenkel (44, 46).

4. Rohr (2) nach einem der vorhergehenden Ansprüche, wobei der Wert der Höhe (420) der Spitze (48) gleich oder im Wesentlichen gleich dem doppelten Wert der Höhe (424) eines freien Endes (440, 460) eines Schenkels (44, 46) ist.

5. Rohr (2) nach einem der Ansprüche 1 bis 3, wobei der Wert der Höhe (420) der Spitze (48) gleich oder im Wesentlichen gleich der Summe der Werte der Höhe (424) jedes der freien Enden (440, 460) eines Schenkels (44, 46) ist.

6. Rohr (2) nach dem vorhergehenden Anspruch, wobei die Störvorrichtungen (4) zwischen einem ersten Längsende (20) des Rohrs (2) und einem zweiten Längsende (22) des Rohrs (2) in Reihe angeordnet sind, wobei mindestens einer der Werte der Höhe (420, 424) von einer Störvorrichtung (4) zur anderen in der Reihe zunimmt.

7. Rohr (2) nach einem der vorhergehenden Ansprüche, wobei die Höhe (420) der Spitze (48) zwischen 0,1 und 0,5 Millimetern liegt.

8. Rohr (2) nach einem der vorhergehenden Ansprüche, wobei die Störvorrichtungen (4) entlang der Längsrichtung des Rohrs (2) in mindestens zwei Reihen (80) ausgerichtet sind, wobei die Störvorrichtungen mindestens einer ersten Reihe (84) mit einem Längsversatz (96) bezüglich den Störvorrichtungen (4) mindestens einer zweiten Reihe (86) angeordnet sind.

9. Wärmetauscher mit einer Vielzahl von Rohren (2), von denen mindestens eines nach einem der vorhergehenden Ansprüche ist, wobei die Rohre einerseits intern einen Zirkulationskreislauf für ein Fluid definieren, das geeignet ist, auf seinem Durchlauf durch das Vorhandensein der genannten Sparren, die eine Störungsvorrichtung bilden, gestört zu werden, und andererseits zwischen sich einen Zirkulationskreislauf für Luft definieren.

10. Verfahren zur Herstellung eines Rohrs für einen Wärmetauscher nach einem der Ansprüche 1 bis 8, bei dem eine Vielzahl von Schritten zum Einsenken mindestens einer Wand des Rohrs durchgeführt wird, wobei mindestens ein erster Satz von lokalen Einsenkungen, die sich aus diesen Einsenkungsschritten ergeben, einen Sparren bildet.

## Claims

1. Tube (2) for a heat exchanger comprising at least one disturbance device (4) for disturbing the flow of a fluid able to flow in the tube, the disturbance device (4) consisting of a local depression in a wall of the tube towards the inside of the tube (42) and having the shape of a chevron (43), the chevron (43) comprising at least a first branch (44) and a second branch (46) spreading from a tip (48) towards a free end (440, 460), at least one geometric parameter of the chevron shape having a value that changes between the tip (48) and each of the free ends (440, 460) of the branches (44, 46), **characterized in that** said at least one geometric parameter that changes is the height of the chevron, the value of the height at the tip (48) being greater than the value of the height (424) of each of the free ends (440, 460) of the branches (44, 46).

2. Tube (2) according to the preceding claim, wherein said at least one geometric parameter that changes is the width of each of the branches, the value of the width of each of the branches at the tip (48) being greater than the value of the width of each of the free ends (440, 460) of the branches (44, 46).

3. Tube (2) according to either of the preceding claims, wherein said at least one geometric parameter that changes is the angle formed between the branches of the chevron, the value of the angle at the tip (48) being less than the value of the angle at the free ends (440, 460) of the branches (44, 46).

4. Tube (2) according to one of the preceding claims, wherein the value of the height (420) of the tip (48) is equal or substantially equal to twice the value of the height (424) of a free end (440, 460) of a branch (44, 46) .

5. Tube (2) according to one of Claims 1 to 3, wherein the value of the height (420) of the tip (48) is equal or substantially equal to the sum of the height (424) values of each of the free ends (440, 460) of a branch (44, 46).

6. Tube (2) according to the preceding claim, wherein the disturbance devices (4) are arranged in series between a first longitudinal end (20) of the tube (2) and a second longitudinal end (22) of the tube (2), at least one of the height values (420, 424) increasing from one disturbance device (4) in said series to the next.

7. Tube (2) according to any one of the preceding claims, wherein the height (420) of the tip (48) is between 0.1 and 0.5 millimetres.

8. Tube (2) according to any one of the preceding claims, wherein the disturbance devices (4) are aligned in the longitudinal direction of the tube (2) in at least two lines (80), the disturbance devices of at least one first line (84) being arranged with a longitudinal offset (96) relative to the disturbance devices (4) of at least one second line (86).

9. Heat exchanger comprising a plurality of tubes (2), at least one of which is according to any one of the preceding claims, the tubes defining, on the one hand, internally, a flow circuit for a fluid capable of being disturbed, as it passes through, by the presence of said chevrons forming disturbance devices, and on the other hand defining, between them, a flow circuit for air.

10. Method for manufacturing a tube for a heat exchanger according to one of Claims 1 to 8, which involves carrying out a plurality of steps of pressing at least one wall of the tube, at least one first set of local depressions resulting from these pressing steps forming a chevron.
